# EUROPÄISCHE PATENTSCHRIFT

(11) **EP 0 672 866 B1**
(45) Veröffentlichungstag und Bekanntmachung des Hinweises auf die Patenterteilung: **15.10.1997**
(21) Anmeldenummer: 95103816.5
(22) Anmeldetag: 16.03.1995
(51) Int. Cl.: F23J 13/04, F16L 25/00

(54) **Adapter zum Verbinden zweier Leitungen mit unterschiedlichen Querschnitten**
Adapter for connecting two ducts of different cross-sections
Adaptateur pour la connexion de deux conduits de section transversale différente

(30) Priorität: 17.03.1994 DE 4409134
(43) Veröffentlichungstag der Anmeldung: 20.09.1995
(73) Patentinhaber: BRAAS GMBH, 61440 Oberursel (DE)
(72) Erfinder: Wengenroth, Ulrich, D-81249 München (DE); Linbrunner, Albert, D-85778 Haimhausen (DE)

(56) Entgegenhaltungen:
- DE-A- 2 630 964
- US-A- 3 654 965
- US-A- 4 293 138
- US-A- 4 440 406

## Beschreibung

Die Erfindung betrifft einen Adapter zum Verbinden zweier Leitungen mit unterschiedlichen Querschnitten gemäß dem Oberbegriff des Anspruchs 1. Ein solcher Adapter ist aus Dokument US-A-3 654 965 schon bekannt.

Aus dem Firmenkatalog "Schiedel Schornsteintechnik 1991" ist ein aus Stahlblech gefertigter Adapter zum gasdichten Verbinden einer Abgasleitung mit dem Rauchrohranschluß eines Schornsteines bekannt. Als Rauchrohranschluß wird ein Schornsteinrohr mit einer T-förmigen Abzweigung zum Anschluß der Abgasleitung bezeichnet. Die Abgasleitung hat üblicherweise einen geringeren Querschnitt als der Rauchrohranschluß. Der Adapter weist einen runden Rauchrohrstutzen auf, der bei der Montage auf den Rauchrohranschluß aufgeschoben und mit diesem mittels einer Silikon-Dichtmasse gasdicht verbunden wird. Am anderen Ende des Adapters ist ein in die Abgasleitung einschiebbarer runder Abgasstutzen vorgesehen. Zwischen dem Rauchrohrstutzen und dem Abgasstutzen ist ein trichterförmiges Übergangs stück angeordnet.

Da die Durchmesser der Rauchrohranschlüsse und der Abgasleitungen variieren, ist eine Vielzahl unterschiedlicher Adapter erforderlich. Infolge der starren Konstruktion und der engen Anpassung dieser Adapter ist der Ausgleich eines Winkelversatzes zwischen Abgasleitung und Rauchrohranschluß nicht möglich.

Aus der DE-OS 26 30 946 ist ein einteiliger Adapter zum Verbinden zweier Abflußrohre mit unterschiedlichen Nennweiten bekannt. Der Adapter weist einen in das Abflußrohr mit dem größerem Durchmesser einsetzbaren stopfenförmigen Dichtungskörper auf, an dessen äußerer Mantelfläche Dichtlippen angeordnet sind, die sich an die Innenwandung des Abflußrohres mit der größeren Nennweite anlegen. Der Dichtungskörper weist eine innere zylindrische Öffnung zur Aufnahme des Abflußrohres mit der geringeren Nennweite auf. An der inneren Mantelfläche der Öffnung sind Dichtlippen vorgesehen, die sich an die Außenwandung des eingesteckten Abflußrohres anlegen. Im Bodenbereich des stopfenförmigen Dichtkörpers ist eine Durchgangsöffnung für das den Adapter durchströmende Abwasser vorgesehen.

Eine Dichtlippe kann nur sehr geringe Durchmesserunterschiede ausgleichen. Der für Abflußrohre bekannte Adapter ist daher nicht universell zur Verbindung von Rohren mit unterschiedlichen Duchmessern geeignet, so daß für jede Kombination von Nennweiten der zu verbindenden Abflußrohre ein spezieller Adapter benötigt wird.

In der Schornsteintechnik sind gasdichte Verbindungen gesetzlich vorgeschrieben. Beim Einsatz eines derartigen Adapters ist eine gasdichte Verbindung zwischen der Innenwandung des Schornsteinrohres und der äußeren Mantelfläche des Dichtungskörpers nicht zu erzielen, weil die im Schornsteinbau verwendeten Rohre aus Schamotte im Vergleich zu Abflußrohren sehr große Durchmessertoleranzen aufweisen. Weiterhin kann eine gasdichte Verbindung von Leitungen mit rauher Oberfläche mit dem bekannten Adapter nicht erfolgen, weil eine Dichtlippe die benachbarte Fläche nur linienförmig berührt.

Aufgabe der vorliegenden Erfindung ist es, einen Adapter zum gasdichten Verbinden zweier Leitungen mit unterschiedlichen Querschnitten zu schaffen, der Toleranzen von ±2% des Querschnittes des Rauchrohranschlusses ausgleicht, der den Anschluß einer Abgasleitung mit einer Querschnittsfläche im Bereich von etwa 28 cm² bis 65 cm² ermöglicht, der einen Winkelversatz zwischen Rauchrohranschluß und Abgasleitung ausgleicht und der einfach herstellbar und montierbar ist.

Erfindungsgemäß wird die Aufgabe dadurch gelöst, daß der Adapter zum Verbinden einer Abgasleitung mit dem Rauchrohranschluß eines Schornsteins einen scheibenförmigen formbeständigen Stützkörper aus temperaturbeständigem Material mit einer Durchtrittsöffnung für die Abgasleitung aufweist, daß die Dichtungen aus elastischem temperaturbeständigem Material bestehen, daß die innere Dichtung eine in der Durchtrittsöffnung des Stützkörpers angeordnete kleinere Durchgangsöffnung aufweist und manschettenartig an der Außenwandung der Abgasleitung im Bereich einer Innendichtungsfläche elastisch federnd anlegbar ist und daß die äußere Dichtung die Außenkontur des Stützkörpers überragt und an der Innenwandung des Rauchrohranschlusses im Bereich einer Außendichtungsfläche elastisch federnd anlegbar ist.

Der Adapter wird bei der Montage in den Rauchrohranschluß eingeschoben, so daß der scheibenförmige Stützkörper die Mündung des Rauchrohranschlusses eindringt und diese verschließt. Da die Außenkontur des Stützkörpers kleiner als die Innenkontur des Rauchrohranschlusses und die Außenkontur der äußeren Dichtung größer als die Innenkontur des Rauchrohranschlusses ist, wird der äußere Randabschnitt der elastischen äußeren Dichtung etwa rechtwinklig abgebogen und von dem steifen Stützkörper mit großer Kraft an die Innenwandung des Rauchrohranschlusses gepreßt. Der äußere Randabschnitt legt sich beim Einschieben fliehend zur Bewegungsrichtung im Bereich einer etwa 5 mm breiten Außendichtungsfläche an die Innenwandung des Rauchrohranschlusses an. Die dadurch gebildete große Außendichtungsfläche bewirkt trotz einer Oberflächenrauhigkeit des aus Schamotte bestehenden Rauchrohranschlusses von mehr als etwa 0,1 mm eine gasdichte Verbindung. Die an der rauhen Innenwandung anliegende äußere Dichtung wirkt gleichzeitig als zentrierender Spreizkörper und fixiert den Adapter im Rauchrohranschluß. Eine zusätzliche Befestigung ist nicht erforderlich. Die Außenkontur der äußeren Dichtung ist wenigstens etwa 10% größer als die Außenkontur des Stützkörpers. Daher kann die äußere Dichtung ohne weiteres eine Maßtoleranz von ±2% des Rauchrohranschlusses ausgleichen und liegt auch an einem ovalen Rauchrohranschluß gasdicht an.

Die Abgasleitung wird in die Durchtrittsöffnung des Stützkörpers des in den Rauchrohranschluß eingeschobenen Adapters eingesteckt und durchsetzt diese sowie die Durchgangsöffnung der inneren Dichtung. Im Anlieferungszustand weist die Durchgangsöffnung eine geringere Querschnittsfläche als die kleinste anzuschließende Abgasleitung auf. Daher verformt sich die innere Dichtung manschettenartig und legt sich in Einsteckrichtung an die Außenwandung der Abgasleitung elastisch federnd an. Der den Zwischenraum zwischen Durchtrittsöffnung und Außenwandung der Abgasleitung überragende innere Randabschnitt der inneren Dichtung bildet je nach Querschnitt der Abgasleitung eine wenigstens 5 mm breite Innendichtungsfläche, die eine gasdichte Verbindung bewirkt. Beim Einstecken der Abgasleitung in die Durchgangsöffnung entsteht in der inneren Dichtung eine radiale Spannung, wodurch die innere Dichtung im Bereich der Innendichtungsfläche mit einer großen Kraft an die Außenwandung der Abgasleitung angepresst wird. Die hohe Elastizität der inneren Dichtung ermöglicht beispielsweise das Einstecken einer Abgasleitung mit einem Durchmesser im Bereich von etwa 60 mm bis 90 mm sowie den Ausgleich von temperaturbedingten Längenänderungen der Abgasleitung.

Ein besonderer Vorteil des Adapters besteht darin, daß die Abgasleitung trotz der gasdichten Verbindung schwenkbar gelagert ist, so daß ein Winkelversatz von bis zu 15° zwischen dem Rauchrohranschluß und der Abgasleitung ausgeglichen wird.

Der Adapter ist schnell und einfach montierbar, weil er lediglich in den Rauchrohranschluß eingeschoben und anschließend die Abgasleitung eingesteckt wird. Die Verwendung von Klebe- bzw. Dichtmitteln ist nicht erforderlich.

Als dauerelastisches temperaturbeständiges Material für die den Stützkörper lappenartig überragenden Dichtungen ist Silikongummi oder ein Flourelastomer wie Copolymere auf Polyvinylidenfluorid-Basis besonders geeignet. Diese Werkstoffe sind korrosionsbeständig gegen Abgas von Feuerungsstätten sowie gegen Kondensat.

Ein besonders gut abdichtendes Labyrinth im Bereich einer Dichtungsfläche wird erreicht, wenn zumindest die äußere Dichtung mit parallel zum Rand des Stützkörpers verlaufenden Rillen versehen ist. Dadurch wird im Bereich der Außendichtungsfläche auf der rauhen Schamotte-Oberfläche ein besonders hoher Anpreßdruck erreicht.

Ein zu tiefes Einstecken der Abgasleitung kann verhindert werden, wenn auf der dem Schornstein zugewandten Seite des Adapters eine Einsteckbegrenzung vorgesehen ist. Dadurch wird ein Einstecken bis in den freien Querschnitt des Schornsteins verhindert. Die Einsteckbegrenzung kann als Z-förmiger Blechwinkel, als Drahtbügel oder dergleichen ausgebildet sein. Es ist auch möglich, die Einsteckbegrenzung als zur Vorderseite des Adapters vorstehenden Wulst am Rand der Durchgangsöffnung der inneren Dichtung auszubilden. Beim Einstecken der Abgasleitung verformt sich die innere Dichtung manschettenartig, so daß sich der Wulst an die Mündung der Abgasleitung anlegt.

Eine gasdichte Verbindung zwischen Innendichtungsfläche und Außendichtungsfläche kann mit einfachen Mitteln erreicht werden, wenn der Adapter mit einer die Dichtungen einstückig miteinander verbindenden Dichtungsscheibe versehen ist. In diesem Fall kann der Stützkörper lediglich als die äußere Dichtung anpressender Ring ausgeführt sein, auch besteht die Möglichkeit, die Dichtungsscheibe so dick auszuführen, daß sie gleichzeitig den Stützkörper bildet.

Der Adapter kann besonders einfach und mit glatten Oberflächen hergestellt werden, wenn der Stützkörper als Armierung der Dichtungsscheibe ausgebildet ist. In diesem Fall kann der Adapter beispielsweise im Spritzgußverfahren hergestellt werden. Der in die Dichtungsscheibe einzubettende gegebenenfalls mit Einsteckbegrenzung versehene Stützkörper kann in die Form eingelegt und umspritzt werden. Vorteilhafterweise ist der Stützkörper mit Durchbrüchen versehen, beispielsweise gitterartig oder als Lochblech ausgebildet, so daß beide Seitenwände der Dichtungsscheibe auch im Flächenbereich des Stützkörpers unmittelbar miteinander verbunden sind.

Der Adapter kann besonders stabil ausgeführt werden, wenn auf der dem Schornstein zugewandten Oberfläche der Dichtungsscheibe eine Abdeckscheibe angeordnet ist. In diesem Fall kann der Adapter sandwichartig ausgeführt sein.

Als temperatur- und formbeständiges Material für den Stützkörper und/oder die Abdeckscheibe wird Edelstahl empfohlen.

Die Montage des Adapters wird vereinfacht, wenn das Einschieben in den Rauchrohranschluß durch einen Anschlag begrenzt ist, der auf der Stirnfläche dieser Leitung anliegt. Vorteilhafterweise ist der Anschlag auf der Vorderseite des Stützkörpers angeordnet und von der äußeren Dichtung beabstandet, so daß der Anschlag erst wirksam wird, wenn der äußere Randabschnitt der äußeren Dichtung an der Innenwandung des Rauchrohranschlusses anliegt. Eine besonders einfache Ausführung des Anschlags ist möglich, wenn dieser in Form von drei vom Stützkörper ausgehenden etwa Z-förmigen Winkeln ausgeführt ist. Diese sind vorteilhafterweise in gleichen Abständen über den Umfang verteilt angeordnet, bei einem runden Stützkörper in um einen Zentriwinkel von 120° versetzten Positionen. Dies hat den besonderen Vorteil, daß die Außendichtungsfläche bei jeder gesetzlich vorgeschriebenen Revision ohne Demontage von Bauteilen sichtbar ist.

In der Zeichnung ist ein bevorzugtes Ausführungsbeispiel der Erfindung dargestellt, das im folgenden näher erläutert wird.

Es zeigt
- Fig. 1: einen in einen Rauchrohranschluß eingesetzten erfindungsgemäßen Adapter im Längsschnitt und
- Fig. 2: den Adapter aus Fig. 1 in der Draufsicht.

Fig. 1 zeigt einen runden erfindungsgemäßen Adapter (10) im Längsschnitt, Fig. 2 in der Draufsicht. Der Adapter (10) ist in einen Rauchrohranschluß (12) aus Schamotte mit einem Durchmesser von 220 mm eines Schornsteins (14) eingesetzt. Der Adapter (10) weist einen scheibenförmigen Stützkörper (16) aus Edelstahlblech mit einem Außendurchmesser von 200 mm und einer Dicke von 1 mm auf. An der dem Schornstein (14) abgewandten Vorderseite (18) des Stützkörpers (16) ist ein aus drei symmetrisch am äußeren Umfang in um einen Zentriwinkel von 120° versetzten Positionen angeordneten Z-förmigen Haltewinkeln gebildeter Anschlag (20) vorgesehen. Der Anschlag (20) ist etwa 10 mm beabstandet zur Vorderseite (18) des Stützkörpers (16) angeordnet und liegt an der Stirnfläche des Rauchrohranschlusses (12) an, so daß der Stützkörper (16) in die Mündung des Rauchrohranschlusses (12) eingeschoben ist.

Eine die Außenkontur des Stützkörpers (16) im Anlieferungszustand ringförmig um 10 mm überragende äußere Dichtung (22) aus Silikongummi von 3 mm Dicke liegt elastisch federnd an der Innenwandung (24) des Rauchrohranschlusses (12) im Bereich einer etwa 5 mm breiten zylinderförmigen Außendichtungsfläche (26) gasdicht an.

Der Stützkörper (16) weist eine außermittig angeordnete Durchtrittsöffnung (28) mit einem Durchmesser von 110 mm auf. In diese Durchtrittsöffnung (28) ragt ringförmig eine innere Dichtung (30) aus Silikongummi von 3 mm Dicke mit einer im Anlieferungszustand einen Durchmesser von 50 mm aufweisenden Durchgangsöffnung (32) auf, die koaxial zur Durchtrittsöffnung (28) des Stützkörpers (16) angeordnet ist. In die Durchtrittsöffnung (28) ist eine Abgasleitung (34) aus Edelstahl mit einem Außendurchmesser von 70 mm eingesteckt. Die innere Dichtung (30) liegt manschettenartig an der Außenwandung der Abgasleitung (34) im Bereich einer zylinderförmigen Innendichtungsfläche (36) elastisch federnd an.

Die innere Dichtung (30) und die äußere Dichtung (22) sind mit einer der Kontur des Stützkörpers (16) entsprechenden Dichtungsscheibe (38) miteinander verbunden, innere Dichtung (30), äußere Dichtung (22) und Dichtungsscheibe (38) sind einstückig aus 3 mm dickem Silikongummi aufgeführt und mit dem Stützkörper (16) verklebt. Auf die vom Stützkörper (16) abgewandte Oberfläche der Dichtungsscheibe (38) ist eine Abdeckscheibe (40) aus 1 mm dickem Edelstahlblech aufgeklebt, welche dieselbe Kontur wie der Stützkörper (16) aufweist. Zum Schornstein (14) weisend ist an der Abdeckscheibe (40) eine als Blechwinkel ausgeführte in die Mündung (42) der Abgasleitung (34) hineinragende Einsteckbegrenzung (44) befestigt.

## Patentansprüche

1. Adapter (10) zum Verbinden zweier Leitungen mit unterschiedlichen Querschnitten,
der einen scheibenförmigen formbeständigen Stützkörper (16) mit Dichtungen (22, 30) aus elastischem Material und eine Durchtrittsöffnung (28) für die Leitung mit dem geringeren Querschnitt aufweist, wobei eine äußere Dichtung (22) an die Innenwandung der Leitung mit dem größeren Querschnitt und eine innere Dichtung (30) an die Außenwandung der Leitung mit dem geringeren Querschnitt anlegbar ist,
**dadurch gekennzeichnet,**
daß zum Verbinden einer Abgasleitung (34) mit dem Rauchrohranschluß (12) eines Schornsteins (14) mittels des Adapters (10) die Dichtungen (22, 30) und der Stützkörper (16) aus temperaturbeständigem Material bestehen,
daß die äußere Dichtung (22) die Außenkontur des Stützkörpers (16) überragt, so daß beim Einschieben des Adapters (10) in den Rauchrohranschluß (12) sich ein abwinkelbarer Randabschnitt an der Innenwandung (24) des Rauchrohranschlusses (12) im Bereich einer Außendichtungsfläche (26) elastisch federnd anlegt,
und daß die in der Durchtrittsöffnung (28) des Stützkörpers (16) angeordnete innere Dichtung (30) eine kleinere Durchgangsöffnung (32) aufweist, deren Querschnittsfläche geringer ist als die der kleinsten anzuschließenden Abgasleitung (34), so daß sich ein Randabschnitt der inneren Dichtung (30) beim Einstecken der Abgasleitung (34) im Bereich einer Innendichtungsfläche (36) elastisch federnd manschettenartig an die Außenwandung der Abgasleitung (34) anlegt.

2. Adapter nach Anspruch 1,
**dadurch gekennzeichnet,**
daß die Dichtungen (22, 30) aus Silikongummi oder aus einem Flourelastomer bestehen.

3. Adapter nach Anspruch 1 oder 2,
**dadurch gekennzeichnet,**
daß zumindest die äußere Dichtung (22) mit parallel zum Rand des Stützkörpers (16) verlaufenden Rillen versehen ist.

4. Adapter nach einem der Ansprüche 1 bis 3,
**dadurch gekennzeichnet,**
daß auf der dem Schornstein (14) zugewandten Seite des Adapters (10) eine Einsteckbegrenzung (44) vorgesehen ist.

5. Adapter nach einem der Ansprüche 1 bis 4,
**dadurch gekennzeichnet,**
daß eine die Dichtungen (22, 30) einstückig miteinander verbindende Dichtungsscheibe (38) vorgesehen ist.

6. Adapter nach Anspruch 5,
**dadurch gekennzeichnet,**
daß auf der dem Schornstein (14) zugewandten Oberfläche der Dichtungsscheibe (38) eine Abdeckscheibe (40) angeordnet ist.

7. Adapter nach Anspruch 5 oder 6,
**dadurch gekennzeichnet,**
daß der Stützkörper (16) als Armierung der Dichtungsscheibe (38) ausgebildet ist.

8. Adapter nach einem der Ansprüche 1 bis 7,
**dadurch gekennzeichnet,**
daß der Stützkörper (16) und/oder die Abdeckscheibe (40) aus Edelstahl besteht.

9. Adapter nach einem der Ansprüche 1 bis 8,
**dadurch gekennzeichnet,**
daß auf der Vorderseite (18) des Stützkörpers (16) ein von der äußeren Dichtung (22) beabstandeter Anschlag (20) vorgesehen ist.

## Claims

1. Adapter (10) for connecting two ducts with different cross sections, showing a discoid and deformation resistant supporting body (16) with sealants (22, 30) of elastic material, and a through hole (28) for the duct with the smallest cross section,
an exterior sealant (22) being able to be laid down on the inner wall of the duct with the biggest cross section and an interior sealant (30) being able to be laid down on the outer wall of the duct with the smallest cross section,
**characterized in** that
for connecting a waste gas duct (34) with the smoke pipe connection (12) of a chimney (14) by means of the adapter (10) the sealants (22, 30) and the supporting body (16) consist of a material resistant to thermal shocks,
in that the exterior sealant (22) protrudes over the outer contour of the supporting body (16), so that a bendable edge portion sits springy on the inner wall (24) of the smoke pipe connection (12) in the area of an outer sealing surface (26) when inserting the adapter (10) into the smoke pipe connection (12), and in that the interior sealant (30) arranged in the through hole (28) of the supporting body (16) shows a smaller through hole (32) the cross-section surface of which is smaller than the one of the smallest waste gas duct (34) to be connected so that, when inserting the waste gas duct (34), an edge part of the interior sealant (30) sits springy and collar-shaped on the outer wall of the waste gas duct (34) in the area of an interior sealant surface (36).

2. Adapter according to claim 1,
**characterized in** that
the sealants (22, 30) consist of silicon rubber or of a fluoroelastomer.

3. Adapter according to claim 1 or 2,
**characterized in** that
at least the exterior sealant (22) is provided with grooves extending parallel to the edge of the supporting body (16).

4. Adapter according to one of claims 1 to 3,
**characterized in** that
on the side of the adapter (10) turned towards the chimney (14), a limit of insertion (44) is provided for.

5. Adapter according to one of claims 1 to 4,
**characterized in** that
a sealing disk (38) is provided for which connects the sealants (22, 30) with each other into a one-piece unit.

6. Adapter according to claim 5,
**characterized in** that
a covering disk (40) is arranged on the surface of the sealing disk (38) turned towards the chimney (14).

7. Adapter according to claim 5 or 6,
**characterized in** that
the supporting body (16) is conceived as an armouring for the sealing disk (38).

8. Adapter according to one of claims 1 to 7,
**characterized in** that
the supporting body (16) and/or the covering disk (40) is made of special steel.

9. Adapter according to one of claims 1 to 8,
**characterized in** that
on the front side (18) of the supporting body (16) a buffer (20), spaced from the exterior sealant (22), is provided for.

## Revendications

1. Adaptateur (10) destiné à relier deux conduits de sections transversales différentes, présentant un support (16) en forme de disque, résistant à la déformation, avec des joints (22, 30) en matériau élastique et une ouverture de passage (28) pour le conduit ayant la section transversale la plus petite,
un joint extérieur (22) pouvant être étendu sur la paroi interne du conduit ayant la section transversale la plus grande et un joint intérieur (30) pouvant être étendu sur la paroi externe du conduit ayant la section transversale la plus petite,
**caractérisé en ce que**
pour relier un conduit de gaz d'échappement (34) au raccord de tuyau de fumée (12) d'une cheminée (14) à l'aide de l'adaptateur (10) les joints (22, 30) et le support (16) sont en un matériau à constance thermique,
en ce que le joint extérieur (22) dépasse le contour extérieur du support (16) si bien qu'en poussant l'adaptateur (10) dans le raccord de tuyau de fumée (12) un segment de bordure pliable s'appuie de manière élastique sur la paroi interne (24) du raccord de tuyau de fumée (12) dans la zone d'une surface extérieure d'étanchéité (26) , et que le joint intérieur (30) disposé dans l'ouverture de passage (28) du support (16) présente une plus petite ouverture de passage (32) dont la surface de section transversale est plus petite que celle du conduit de gaz d'échappement (34) à raccorder le plus petit, si bien qu'un segment de bordure du joint intérieur (30) s'appuie sur la paroi externe du conduit de gaz d'échappement (34) comme un manchon, de façon élastique, dans la zone d'une surface intérieure d'étanchéité (36) lorsqu'on emboîte le conduit de gaz d'échappement (34).

2. Adapatateur selon la revendication 1,
**caractérisé en ce que,**
les joints (22, 30) sont en caoutchouc silicone ou en un élastomère fluoré.

3. Adaptateur selon la revendication 1 ou 2,
**caractérisé en ce que,**
au moins le joint extérieur (22) est pourvu de rainures s'étendant parallèlement au bord du support (16).

4. Adapatateur selon l'une des revendications 1 à 3,
**caractérisé en ce que,**
sur le côté tourné vers la cheminée (14) de l'adaptateur (10) une limite d'introduction (44) est prévue.

5. Adaptateur selon l'une des revendications 1 à 4,
**caractérisé en ce que,**
un disque d'étanchéité (38), reliant les joints (22, 30) l'un à l'autre en une pièce, est prévu.

6. Adaptateur selon la revendication 5,
**caractérisé en ce que,**
sur la surface du disque d'étanchéité (38) tournée vers la cheminée (14) est disposé un disque de couverture (40).

7. Adaptateur suivant la revendication 5 ou 6,
**caractérisé en ce que,**
le support (16) est conçu pour renforcer le disque d'étanchéité (38).

8. Adaptateur selon l'une des revendications 1 à 7,
**caractérisé en ce que,**
le support (16) et/ou le disque de couverture (40) est en acier spécial.

9. Adaptateur selon l'une des revendications 1 à 8,
**caractérisé en ce que,**
sur la face antérieure (18) du support (16) une butée (20) espacée du joint extérieur (22) est prévue.
